# EUROPÄISCHE PATENTSCHRIFT

(11) **EP 4 466 195 B1**
(45) Veröffentlichungstag und Bekanntmachung des Hinweises auf die Patenterteilung: **29.07.2026**
(21) Anmeldenummer: 24709690.2
(22) Anmeldetag: 04.03.2024
(51) Int. Cl.: B65D 17/28, B65D 79/00

(54) **DOSENDECKEL**
CAN LID
COUVERCLE DE CANNETTE

(30) Priorität: 14.04.2023 DE 102023109429
(43) Veröffentlichungstag der Anmeldung: 27.11.2024
(73) Patentinhaber: Top Cap Holding GmbH, 6330 Kufstein (AT)
(72) Erfinder: PIECH, Gregor Anton, 6351 Scheffau am Wilden Kaiser (AU)
(74) Vertreter: Eisenführ Speiser
(86) Internationale Anmeldenummer: PCT/EP2024/055632
(87) Internationale Veröffentlichungsnummer: WO 2024/213310

(56) Entgegenhaltungen:
- WO-A1-00/58161
- WO-A2-02/072432
- US-A- 3 756 449
- US-A- 4 186 678

## Beschreibung

Die Erfindung betrifft einen Dosendeckel, insbesondere für Getränkedosen, mit einer metallischen Deckelfläche, die eine erste Flachseite und eine von der ersten Flachseite weg weisende zweite Flachseite aufweist, wobei in der Deckelfläche eine durch einen geschlossenen Rand der Deckelfläche begrenzte Öffnung ausgebildet ist, die durch ein Verschlussstück der metallischen Deckelfläche verschlossen ist, wobei das Verschlussstück durch einen sich zumindest abschnittsweise entlang dem Rand der Deckelfläche erstreckenden Mikrospalt von der umgebenden Deckelfläche getrennt ist, wobei durch den Verlauf des Mikrospalts eine Basisebene des Verschlussstücks definiert ist, wobei ein erster Endbereich des Verschlussstücks über ein Schwenklager mit der umgebenden Deckelfläche verbunden ist, und mit einem auf der ersten Flachseite angeordneten Aufreißorgan, das an einem dem Schwenklager entgegengesetzten zweiten Endbereich des Verschlussstücks angreift, so dass durch Ziehen am Aufreißorgan ein Herausschwenken des Verschlussstücks aus der Basisebene in Richtung der ersten Flachseite ermöglicht ist, wobei der Mikrospalt zwischen dem ersten Endbereich und dem zweiten Endbereich durch wenigstens einen Haltesteg unterbrochen ist, über welchen das Verschlussstück und die umgebende Deckelfläche stoffschlüssig miteinander verbunden sind.

Dosendeckel dieser Art werden in großem Umfang zur Herstellung von Getränkedosen, Lebensmitteldosen und dergleichen verwendet. Sie sind einfach und kostengünstig zu fertigen, ermöglichen eine raumsparende Stapelung von gleichartigen Dosen und können durch manuelles Bewegen des Verschlussstücks leicht geöffnet und gegebenenfalls wieder geschlossen werden. Aufgrund des durch den Haltesteg abgestuften Öffnens und des damit verbundenen Belüftungs-Effekts ("Venting") kommt es bei der Erstöffnung nicht zu einem nennenswerten Spritzen, Knallen oder Überschäumen.

Grundsätzlich ist es erwünscht, dass das erstmalige Öffnen der Dose nur wenig Kraftaufwand erfordert. Diesem Bestreben steht jedoch die Notwendigkeit entgegen, dass es auch bei einem Druckanstieg im Inneren der Dose nicht zu Leckagen im Bereich der Öffnung oder zu einem Verstrecken einer an der zweiten Flachseite vorgesehenen Dichtfolie kommen darf. In der Praxis ist es schwierig, gleichzeitig eine leichte Erstöffnung und eine ausreichende Stabilität bei erhöhtem Druck zu gewährleisten. Eine besondere Herausforderung stellt der bei vielen Doseninhalten wie zum Beispiel Säften, Speisen und dergleichen notwendige Pasteurisierungsvorgang dar, der mit einem Druck von beispielsweise 6 bar einhergeht und zu beträchtlichen Materialbelastungen führen kann.

Die US 3 756 449 A offenbart einen Dosendeckel, in dessen Deckelfläche eine Öffnung ausgebildet ist, die durch ein Verschlussstück verschlossen ist, wobei das Verschlussstück durch einen sich entlang dem Rand der Deckelfläche erstreckenden Mikrospalt von der umgebenden Deckelfläche getrennt ist, wobei durch den Verlauf des Mikrospalts eine Basisebene des Verschlussstücks definiert ist, wobei ein Aufreißorgan am Verschlussstück angreift, und wobei der Mikrospalt durch wenigstens einen Haltesteg unterbrochen ist, über welchen das Verschlussstück und die umgebende Deckelfläche stoffschlüssig miteinander verbunden sind.

Dosendeckel mit aufreißbaren Verschlüssen sind auch in der WO 02/072432 A2, der WO 00/58161 A1 und der US 4 186 678 A offenbart.

Es ist eine Aufgabe der Erfindung, einen Dosendeckel anzugeben, der leicht zu öffnen ist und trotzdem eine hohe Widerstandsfähigkeit gegenüber Druckanstiegen in der zugehörigen Dose aufweist.

Die Lösung der Aufgabe erfolgt zum einen durch einen Dosendeckel mit den Merkmalen des Anspruchs 1.

Erfindungsgemäß ist wenigstens eine Druckentlastungswelle in die metallische Deckelfläche eingeprägt, welche sich zumindest teilweise um die Öffnung herum erstreckt. Die Druckentlastungswelle sorgt für eine mechanische Entkopplung des die Öffnung umfassenden Innenbereichs von der umgebenden äußeren Deckelfläche. Wenn sich der Dosendeckel infolge eines Druckanstiegs in der Dose aufwölbt oder ausgehend von einem gewölbten Zustand weiter aufwölbt, wird die Druckentlastungswelle in einem gewissen Ausmaß auseinandergezogen, so dass gewissermaßen Material nach innen ausgegeben wird. Auf diese Weise wird die Verbindung zwischen dem Verschlussstück und der umgebenden Deckelfläche und insbesondere der Haltesteg entlastet. Es hat sich gezeigt, dass ein mit einer Druckentlastungswelle versehener Dosendeckel einerseits leicht zu öffnen ist und andererseits relativ hohen Druckwerten zuverlässig standhält.

Die Druckentlastungswelle kann ein sich quer zu der Basisebene erstreckendes Wellental mit einem gekrümmten Querschnitt umfassen. Der gekrümmte Verlauf sorgt für eine in gewissem Umfang flexible Kopplung zwischen dem inneren und dem äußeren Deckelbereich und trägt somit zu einer Stabilisierung der verschlossenen Öffnung bei einem Aufwölben des Dosendeckels bei.

Es kann vorgesehen sein, dass die Druckentlastungswelle bezogen auf die Basisebene eine Höhe oder Tiefe aufweist, die wenigstens die Hälfte der Dicke der metallischen Deckelfläche und höchstens das Vierfache der Dicke der metallischen Deckelfläche beträgt, wobei die Höhe oder Tiefe der Druckentlastungswelle bevorzugt mindestens so groß ist wie die Dicke der metallischen Deckelfläche und höchstens das Doppelte der Dicke der metallischen Deckelfläche beträgt. Unter der Dicke der metallischen Deckelfläche ist hierbei eine einheitliche oder eine mittlere Dicke zu verstehen. Vorzugsweise ist die Höhe oder Tiefe der Druckentlastungswelle gleichmäßig über deren Längserstreckung. Eine Höhe oder Tiefe wie angegeben hat sich in der Praxis als besonders günstig herausgestellt.

Gemäß einer Ausführungsform der Erfindung ist die metallische Deckelfläche rotationssymmetrisch und die radiale Ausdehnung der wenigstens einen Druckentlastungswelle, bezogen auf das Rotationszentrum der metallischen Deckelfläche, beträgt wenigstens das Doppelte und höchstens das Fünffache der Dicke der metallischen Deckelfläche. Eine Druckentlastungswelle entsprechender Breite erfüllt die Entlastungsfunktion besonders zuverlässig.

Vorzugsweise weist die wenigstens eine Druckentlastungswelle innerhalb der Basisebene einen kreisförmigen oder kreisbogenförmigen Verlauf auf. Dadurch ergibt sich eine besonders gleichmäßige Entlastungswirkung, insbesondere bei einer kreisförmigen Deckelfläche.

Die Öffnung kann einen geometrischen Mittelpunkt aufweisen, der mit dem Kreismittelpunkt des kreisförmigen oder kreisbogenförmigen Verlaufs der wenigstens einen Druckentlastungswelle zusammenfällt. Dies kommt einer gleichmäßigen Entlastungswirkung weiter entgegen.

Gemäß einer weiteren Ausführungsform der Erfindung sind wenigstens zwei, bevorzugt wenigstens drei und besonders bevorzugt genau drei Druckentlastungswellen in die metallische Deckelfläche eingeprägt, welche sich parallel zueinander zumindest teilweise um die Öffnung herum erstrecken. Die Entlastungswirkung wird hierdurch gesteigert. Außerdem ermöglicht das Vorhandensein mehrerer paralleler Druckentlastungswellen eine Abstufung der Entlastung in einer angepassten Weise.

Bevorzugt steigen die Beträge der auf die Basisebene bezogenen Höhe oder Tiefe der Druckentlastungswellen zur Öffnung hin an. Die radial innerste Druckentlastungswelle stellt somit die größte Nachgiebigkeit bereit. Eine solchermaßen abgestufte Druckentlastung hat sich als besonders günstig erwiesen.

Gemäß einer speziellen Ausgestaltung steigen die Bogenlängen der Druckentlastungswellen zur Öffnung hin an. Es wird nämlich im Allgemeinen umso weniger Dehnungspotential benötigt, je weiter die Druckentlastungswelle von der Öffnung entfernt ist.

Es ist bevorzugt, dass die der Öffnung am nächsten liegende Druckentlastungswelle innerhalb der Basisebene einen geschlossenen kreisförmigen Verlauf aufweist und wenigstens eine weiter von der Öffnung entfernt liegende Druckentlastungswelle einen unterbrochenen kreisförmigen Verlauf aufweist. Beispielsweise kann eine Unterbrechung in einem Bereich angeordnet sein, in welchem die Öffnung dem Rand der Deckelfläche am nächsten liegt. In diesem Bereich ist unter Umständen kein Platz für eine weitere umlaufende Druckentlastungswelle. Eine Druckentlastungswelle mit unterbrochenem Verlauf kann aber schon vorgesehen sein. Eine besonders bevorzugte Ausführungsform sieht eine geschlossene innere und zwei unterbrochene äußere Druckentlastungswellen vor.

Eine spezielle Ausgestaltung der Erfindung sieht vor, dass die metallische Deckelfläche und die Öffnung jeweilige geometrische Mittelpunkte aufweisen, die in einem Abstand zueinander angeordnet sind, wobei die wenigstens eine weiter von der Öffnung entfernt liegende Druckentlastungswelle eine Unterbrechung des kreisförmigen Verlaufs aufweist, durch die eine Verbindungslinie der beiden geometrischen Mittelpunkte verläuft. Beispielsweise können die metallische Deckelfläche und die Öffnung rotationssymmetrisch, insbesondere kreisförmig, sein und die jeweiligen Rotationszentren die geometrischen Mittelpunkte bilden.

Die Erfindung betrifft auch einen Dosendeckel, insbesondere für Getränkedosen, insbesondere wie vorstehend angegeben, mit einer metallischen Deckelfläche, die eine erste Flachseite und eine von der ersten Flachseite weg weisende zweite Flachseite aufweist, wobei in der Deckelfläche eine durch einen geschlossenen Rand der Deckelfläche begrenzte Öffnung ausgebildet ist, die durch ein Verschlussstück der metallischen Deckelfläche verschlossen ist, wobei das Verschlussstück durch einen sich zumindest abschnittsweise entlang dem Rand der Deckelfläche erstreckenden Mikrospalt von der umgebenden Deckelfläche getrennt ist, wobei durch den Verlauf des Mikrospalts eine Basisebene des Verschlussstücks definiert ist, wobei ein erster Endbereich des Verschlussstücks über ein Schwenklager mit der umgebenden Deckelfläche verbunden ist, und mit einem auf der ersten Flachseite angeordneten Aufreißorgan, das an einem dem Schwenklager entgegengesetzten zweiten Endbereich des Verschlussstücks angreift, so dass durch Ziehen am Aufreißorgan ein Herausschwenken des Verschlussstücks aus der Basisebene in Richtung der ersten Flachseite ermöglicht ist, wobei der Mikrospalt zwischen dem ersten Endbereich und dem zweiten Endbereich durch wenigstens zwei Haltestege unterbrochen ist, über welche das Verschlussstück und die umgebende Deckelfläche stoffschlüssig miteinander verbunden sind.

Das Verschlussstück sitzt umso stabiler in der Öffnung, je mehr und je breitere Haltestege vorgesehen sind. Allerdings erschwert ein stabiler Sitz des Verschlussstücks die Erstöffnung. Es ist wie vorstehend angegeben anspruchsvoll, gleichzeitig eine leichte Erstöffnung und eine ausreichende Stabilität bei erhöhtem Druck zu gewährleisten.

Zur Lösung dieses Problems ist gemäß eines Aspekts der Erfindung eine längliche Erhebung in das Verschlussstück eingeprägt, welche sich in Richtung der ersten Flachseite über die Basisebene erhebt und sich quer zu einer Linie erstreckt, die durch zwei der wenigstens zwei Haltestege und durch die längliche Erhebung verläuft.

Bei einem Aufwölben des Dosendeckels infolge eines Druckanstiegs in der Dose bewegt sich zunächst der zentrale Bereich des Verschlussstücks aufwärts. Die Erhebung hat eine versteifende Wirkung und sorgt aufgrund ihrer Form und Ausrichtung wie ein Hebel dafür, dass die Aufwärtsbewegung des zentralen Bereichs mit einer Abwärtsbewegung des Randbereichs einhergeht. Es bildet sich also eine virtuelle Drehachse, die parallel zu der Verbindungslinie zwischen den zwei Haltestegen verläuft oder mit dieser zusammenfällt. Dadurch wird der Übergang zwischen dem Verschlussstück und der umgebenden Deckelfläche entlastet und ein unerwünschtes Auseinanderdriften der Metallränder am Mikrospalt vermieden. Es hat sich gezeigt, dass es infolge der Wirkung der länglichen Erhebung möglich ist, die Haltestege insgesamt weiter vom Angriffspunkt des Aufreißorgans weg nach hinten zu versetzen als dies bislang möglich war. Ein solcher Rückversatz ist insbesondere wegen des verbesserten "Venting"-Effekts vorteilhaft.

Die längliche Erhebung kann sich ausgehend von dem zweiten Endbereich in Richtung des ersten Endbereichs erstrecken. Das heißt die längliche Erhebung kann sich ausgehend vom Angriffspunkt des Aufreißorgans in Richtung des Schwenklagers erstrecken. Bei einem Aufwölben des Dosendeckels wird dann der Bereich des Anreißpunkts besonders entlastet. Dies ist insofern vorteilhaft, als die Haltestege wegen des "Ventings" möglichst weit weg vom Anreißpunkt sein sollten und dieser Bereich daher besonders anfällig für Druckbelastungen ist.

Eine weitere Ausführungsform der Erfindung sieht vor, dass die Öffnung einen geometrischen Mittelpunkt aufweist und die längliche Erhebung eine Längsachse aufweist, die durch den geometrischen Mittelpunkt der Öffnung verläuft. Dies gewährleistet eine besonders günstige Entlastungswirkung.

Bevorzugt weist die längliche Erhebung bezogen auf die Basisebene eine Höhe auf, die mindestens so groß ist wie die Dicke der metallischen Deckelfläche und höchstens das Vierfache der Dicke der metallischen Deckelfläche beträgt, wobei die Höhe der länglichen Erhebung besonders bevorzugt wenigstens das Eineinhalbfache der Dicke der metallischen Deckelfläche und höchstens das Dreifache der Dicke der metallischen Deckelfläche beträgt. Eine solche Höhe hat sich bei gängigen Anwendungen als besonders günstig erwiesen.

Es ist bevorzugt, dass die längliche Erhebung eine Länge aufweist, die wenigstens das Fünffache der Dicke der metallischen Deckelfläche und höchstens das Siebzigfache der Dicke der metallischen Deckelfläche beträgt, wobei die Länge der länglichen Erhebung besonders bevorzugt wenigstens das Zwanzigfache der Dicke der metallischen Deckelfläche und höchstens das Fünfzigfache der Dicke der metallischen Deckelfläche beträgt. Solche Längen der Erhebung sorgen für eine besonders gute Anpassung der versteifenden Wirkung an übliche Deckelkonstruktionen.

Es kann vorgesehen sein, dass die Öffnung eine abgerundete sechseckige Form aufweist und die längliche Erhebung sich ausgehend von einem Eckbereich der Öffnung in Richtung eines entgegengesetzten Eckbereichs der Öffnung erstreckt. Insbesondere kann sich die längliche Erhebung ausgehend von einem Eckbereich erstrecken, der mit dem zweiten Endbereich zusammenfällt. Ein Aufreißen am Eck ermöglicht eine besonders günstige Belüftung. Die Erhebung sorgt gleichzeitig dafür, dass sich das Verschlussstück nicht am Eck vorzeitig löst. Die abgerundete sechseckige Form der Öffnung ist insofern vorteilhaft, als das Vorsehen der Haltestege an den geraden Abschnitten besonders einfach ist.

Die längliche Erhebung kann eine Keulenform aufweisen. Dies ermöglicht eine besonders günstig abgestufte Versteifungswirkung.

Gemäß einer speziellen Ausführungsform weist die längliche Erhebung einen randnahen Kopfabschnitt und einen gegenüber dem Kopfabschnitt verschmälerten Schweifabschnitt auf. Es hat sich gezeigt, dass im Bereich des Randes eine besonders ausgeprägte Stabilitätserhöhung wünschenswert ist.

Der Schweifabschnitt kann in einer vom Kopfabschnitt weg weisenden Richtung verjüngt sein, vorzugsweise kontinuierlich. Die versteifende Wirkung nimmt dann vom Aufreißpunkt weg ab, was sich als besonders vorteilhaft herausgestellt hat.

Die Erfindung betrifft weiterhin einen Dosendeckel, insbesondere für Getränkedosen, insbesondere wie vorstehend angegeben, mit einer metallischen Deckelfläche, die eine erste Flachseite und eine von der ersten Flachseite weg weisende zweite Flachseite aufweist, wobei in der Deckelfläche eine durch einen geschlossenen Rand der Deckelfläche begrenzte Öffnung ausgebildet ist, die durch ein Verschlussstück der metallischen Deckelfläche verschlossen ist, wobei das Verschlussstück durch einen sich zumindest abschnittsweise entlang dem Rand der Deckelfläche erstreckenden Mikrospalt von der umgebenden Deckelfläche getrennt ist, wobei ein erster Endbereich des Verschlussstücks über ein Schwenklager mit der umgebenden Deckelfläche verbunden ist, und mit einem auf der ersten Flachseite angeordneten Aufreißorgan, das an einem dem Schwenklager entgegengesetzten zweiten Endbereich des Verschlussstücks angreift, so dass durch Ziehen am Aufreißorgan ein Herausschwenken des Verschlussstücks aus der durch die Öffnung definierten Basisebene in Richtung der ersten Flachseite ermöglicht ist, wobei der Mikrospalt zwischen dem ersten Endbereich und dem zweiten Endbereich durch wenigstens einen Haltesteg unterbrochen ist, über welchen das Verschlussstück und die umgebende Deckelfläche stoffschlüssig miteinander verbunden sind.

Zur Lösung des eingangs genannten Problems ist gemäß einem weiteren Aspekt der Erfindung eine Verschluss-Entlastungssicke in das Verschlussstück eingeprägt, die sich entlang dem Rand der Öffnung zumindest an dem wenigstens einen Haltesteg vorbei erstreckt.

Im Falle eines Druckanstiegs in der Dose wird der Haltesteg durch die Verschluss-Entlastungssicke vom zentralen Bereich des Verschlussstücks entkoppelt und somit vor einer unerwünschten Überlastung geschützt. Eine Dehnung der Deckelfläche wird durch die Verschluss-Entlastungssicke kompensiert, so dass es nicht zu einer Überlastung oder gar einem Bruch des Haltestegs kommt.

Die Verschluss-Entlastungssicke kann im Bereich des Haltestegs vom Rand weg gekrümmt sein. Die Verschluss-Entlastungssicke schirmt den Haltesteg bei dieser Ausgestaltung besonders effektiv gegenüber dem zentralen Bereich des Verschlussstücks ab.

Es kann vorgesehen sein, dass der Mikrospalt zwischen dem ersten Endbereich und dem zweiten Endbereich durch mehrere Haltestege unterbrochen ist, über welche das Verschlussstück und die umgebende Deckelfläche stoffschlüssig miteinander verbunden sind, wobei sich die Verschluss-Entlastungssicke an allen Haltestegen vorbei erstreckt und im Bereich jedes Haltestegs vom Rand weg gekrümmt ist. Somit sind sämtliche Haltestege vor einer Überlastung geschützt.

Bevorzugt ist die Verschluss-Entlastungssicke im Bereich zwischen zwei aufeinanderfolgenden Haltestegen zum Rand hin gekrümmt. Dies ermöglicht die Bildung einer geschlossen umlaufenden Verschluss-Entlastungssicke trotz der im Bereich der Haltestege vom Rand weg weisenden Krümmungen.

Eine weitere Ausführungsform der Erfindung sieht vor, dass die Verschluss-Entlastungssicke bezogen auf die Basisebene eine Höhe oder Tiefe aufweist, die höchstens das Eineinhalbfache der Dicke der metallischen Deckelfläche beträgt, wobei die Höhe oder Tiefe der Verschluss-Entlastungssicke bevorzugt höchstens so groß ist wie die Dicke der metallischen Deckelfläche. Dies hat sich bei gängigen Deckelkonstruktionen als besonders günstig erwiesen.

Bevorzugt weist die Verschluss-Entlastungssicke eine erste, dem Rand der Deckelfläche zugewandte Flanke und eine zweite, dem Rand der Deckelfläche abgewandte Flanke auf, wobei die zweite Flanke steiler ist als die erste Flanke. Dies ergibt eine besonders günstige Entlastungswirkung.

Als besonders vorteilhaft hat sich eine Kombination einer wie vorstehend beschriebenen Druckentlastungswelle mit einer wie vorstehend beschriebenen länglichen Erhebung und/oder der Verschluss-Entlastungssicke herausgestellt. Insbesondere können die genannten Entlastungsmerkmale abgestuft wirken. Zum Beispiel kann bei mäßigem Druckanstieg zunächst nur die Druckentlastungswelle in Funktion treten und der Haltesteg erst bei Überschreiten eines höheren Schwellenwerts durch die Verschluss-Entlastungssicke geschützt werden.

Weiterbildungen der Erfindung sind auch den abhängigen Ansprüchen, der Beschreibung sowie den beigefügten Zeichnungen zu entnehmen.

Die Erfindung wird nachfolgend beispielhaft unter Bezugnahme auf die Zeichnungen beschrieben.
- Fig. 1: ist eine Draufsicht auf einen erfindungsgemäßen Dosendeckel in einem verschlossenen Zustand.
- Fig. 2: zeigt den Dosendeckel gemäß Fig. 1 ohne Verschlussbauteile.
- Fig. 3: zeigt ein Verschlussstück des Dosendeckels gemäß Fig. 2 in Einzeldarstellung.
- Fig. 4: zeigt einen Querschnitt durch das Verschlussstück der Fig. 3 entlang der Linie A-A.
- Fig. 5: zeigt eine Anordnung von Druckentlastungswellen des Dosendeckels gemäß Fig. 1 in einer Querschnittsansicht.

Fig. 1 und 2 zeigen einen für eine Getränkedose oder dergleichen bestimmten, erfindungsgemäß gestalteten Dosendeckel 11 mit einer metallischen Deckelfläche 13. Die metallische Deckelfläche 13 weist eine erste, hier obere, Flachseite 16 und eine von der ersten Flachseite 16 weg weisende zweite, hier untere Flachseite 17 (Fig. 4) auf und ist vorzugsweise aus einer Blechlage aus Aluminium oder Weißblech geformt. Bevorzugt weist die metallische Deckelfläche 13 eine einheitliche Dicke von 0,1 mm bis 0,3 mm, vorzugsweise von etwa 0,2 mm, auf. Auf die zweite Flachseite 17 der metallischen Deckelfläche 13 kann eine Beschichtung aus Kunststoffmaterial aufgebracht sein. Bei dem dargestellten Ausführungsbeispiel ist die metallische Deckelfläche 13 in der Draufsicht kreisförmig und weist einen Kreismittelpunkt 20 auf. Über einen Bördelrand 18 der metallischen Deckelfläche 13 kann der Dosendeckel 11 mit einem Getränkebehältnis verbunden werden.

In der metallischen Deckelfläche 13 ist eine Öffnung vorgesehen, die in dem dargestellten Auslieferungszustand des Dosendeckels 11 durch einen Abschnitt der metallischen Deckelfläche 13 in Form eines Verschlussstücks 19 verschlossen ist. Wie in Fig. 2 zu erkennen ist, ist das Verschlussstück 19 durch eine Umrandung in Form eines Mikrospalts 21 von der umgebenden Deckelfläche getrennt. Der Mikrospalt 21 verläuft innerhalb einer Ebene und definiert die in Fig. 4 erkennbare Basisebene 23 des Dosendeckels 11. Wie gezeigt ist die Öffnung dezentral in der metallischen Deckelfläche 13 angeordnet, das heißt der geometrische Mittelpunkt der Öffnung ist vom Kreismittelpunkt 20 beabstandet.

Der Dosendeckel 11 umfasst einen die Öffnung umschließenden, in den Figuren nicht erkennbaren Dichtungsrahmen aus Kunststoffmaterial, der mit der metallischen Deckelfläche 13 fest verbunden ist. Ferner ist eine das Verschlussstück 19 tragende Verschließeinheit 29 aus Kunststoffmaterial vorgesehen, die über ein Schwenklager 30 schwenkbar mit dem Dichtungsrahmen verbunden ist. Mittels einer nicht dargestellten Rasteinrichtung, die durch Dicht- und Rastrippen sowie zugehörige Aufnahmenuten gebildet ist, ist eine lösbare fluiddichte Verbindung zwischen dem Dichtungsrahmen und der Verschließeinheit 29 ermöglicht. Demgemäß ist der Dosendeckel 11 wiederverschließbar.

Ein hier ringförmiges Aufreißorgan 37, vorzugsweise ebenfalls aus Kunststoff, ist mit der Verschließeinheit 29 verbunden. Durch Ziehen am Aufreißorgan 37 kann ein Benutzer das Verschlussstück 19 aus der Basisebene 23 heraus nach oben schwenken und somit die Öffnung freigeben.

Das Verschlussstück 19 ist in Fig. 3 einzeln gezeigt. Bei dem dargestellten Ausführungsbeispiel weist das Verschlussstück 19 eine abgerundete sechseckige Form auf. Ein erster Endbereich 61 des Verschlussstücks 19 ist über das Schwenklager 30 (Fig. 1) und den Dichtungsrahmen mit der umgebenden Deckelfläche verbunden, während das ringförmige Aufreißorgan 37 über die Verschließeinheit 29 an einem dem Schwenklager 30 entgegengesetzten zweiten Endbereich 62 des Verschlussstücks 19 angreift. Die beiden Endbereiche 61, 62 befinden sich an gegenüberliegenden abgerundeten Ecken des Verschlussstücks 19. Wie gezeigt ist die dem zweiten Endbereich 62 zugeordnete Ecke des Verschlussstücks 19 ausgeprägter als die anderen Ecken.

Zwischen dem ersten Endbereich 61 und dem zweiten Endbereich 62 ist der Mikrospalt 21 durch insgesamt sechs Haltestege 65 unterbrochen, über welche das Verschlussstück 19 und die umgebende Deckelfläche stoffschlüssig miteinander verbunden sind. Durch die beiden vorderen Haltestege 65, das heißt die dem zweiten Endbereich 62 am nächsten liegenden Haltestege 65, verläuft eine Verbindungslinie 67.

Beim erstmaligen Öffnen der Dose zieht ein Benutzer am Aufreißorgan 37 und schwenkt dadurch die Verschließeinheit 29 mit dem Verschlussstück 19 nach oben. Dabei wird die Rastverbindung zwischen der Verschließeinheit 29 und dem Dichtungsrahmen gelöst.

Aufgrund der Haltestege 65 entsteht zu Beginn des Schwenkvorgangs nur eine relativ kleine Öffnung in der Deckelfläche 13, die sich ausgehend vom zweiten Endbereich 62 bis zum Bereich der beiden vorderen Haltestege 65, also etwa bis zur Verbindungslinie 67, erstreckt. Einer weiteren Öffnung wirken die Haltestege 65 zumindest kurzzeitig entgegen. Die relativ kleine Öffnung in der Umgebung des zweiten Endbereichs 62 sorgt für eine Belüftung der Dose. Im weiteren Verlauf des Erstöffnungsvorgangs reißen die Haltestege 65 nacheinander. Das Verschlussstück 19 kann dann vollständig nach oben geschwenkt werden, um die gesamte Öffnung freizugeben. Aufgrund des durch die Haltestege 65 abgestuften Öffnens und des damit verbundenen "Venting"-Effekts kommt es hierbei nicht zu einem nennenswerten Spritzen, Knallen oder Überschäumen.

In das Verschlussstück 19 ist eine Auflagenoppe 31 mit einem ebenen Auflageabschnitt 33 eingeprägt. Die Auflagenoppe 31 des Verschlussstücks 19 ist ähnlich gestaltet wie drei weitere Auflagenoppen 34, 35, 39 (Fig. 1), die in den die Öffnung umgebenden Bereich der metallischen Deckelfläche 13 eingeprägt sind. Alle Auflagenoppen 34, 35, 39 weisen die gleiche Höhe 50 (Fig. 4) auf.

Zur Vermeidung übermäßiger Materialbelastungen bei einem Druckanstieg in der Dose sind drei geprägte Druckentlastungswellen 77, 78, 79 (Fig. 2) vorgesehen, die sich parallel zueinander zumindest teilweise um die Öffnung herum erstrecken. Speziell weist die radial innerste Druckentlastungswelle 77 einen geschlossenen kreisförmigen Verlauf mit dem geometrischen Mittelpunkt der Öffnung als Kreismittelpunkt auf. Die mittlere Druckentlastungswelle 78 und die radial äußerste Druckentlastungswelle 79 weisen jeweilige kreisbogenförmige Verläufe mit dem geometrischen Mittelpunkt der Öffnung als Kreismittelpunkt auf, sind jedoch nicht umlaufend geschlossen. Vielmehr sind die mittlere Druckentlastungswelle 78 und die radial äußerste Druckentlastungswelle 79 unterbrochen, wobei die jeweiligen Unterbrechungen 80 so angeordnet sind, dass sie eine dem Bördelrand 18 nächstgelegene Position einnehmen. Bevorzugt ist die Unterbrechung 80 der radial äußersten Druckentlastungswelle 79 wie dargestellt länger als die Unterbrechung 80 der mittleren Druckentlastungswelle 78. Beispielsweise kann sich die mittlere Druckentlastungswelle 78 über einen Winkel von etwa 300° und die radial äußerste Druckentlastungswelle 79 über einen Winkel von etwa 250° erstrecken.

In Fig. 5 sind die Druckentlastungswellen 77, 78, 79 im Querschnitt gezeigt. Jede Druckentlastungswelle 77, 78, 79 umfasst ein sich quer zu der Basisebene 23 erstreckendes Wellental 81 mit einem gekrümmten Querschnitt. Zwischen den Wellentälern 81 befinden sich Wellenberge 82, die ebenfalls einen gekrümmten Querschnitt aufweisen. Es ist bevorzugt, dass die Tiefe der Wellentäler 81 bezogen auf die Basisebene 23 mindestens so groß ist wie die Dicke der metallischen Deckelfläche 13 und höchstens das Doppelte der Dicke der metallischen Deckelfläche 13 beträgt. Wie in Fig. 5 erkennbar steigen die Beträge 85, 86, 87 der auf die Basisebene 23 bezogenen Tiefe der Wellentäler 81 zur Öffnung hin, also von außen nach innen, an.

Wenn sich der Dosendeckel 11 infolge eines Druckanstiegs in der Dose aufwölbt, werden die Druckentlastungswellen 77, 78, 79, beginnend mit der radial innersten Druckentlastungswelle 77, in einem gewissen Ausmaß auseinandergezogen. Die drei um die Öffnung herum verlaufenden Druckentlastungswellen 77, 78, 79 sorgen somit für eine abgestufte mechanische Entkopplung des Öffnungsbereichs von der umgebenden äußeren Deckelfläche. Auf diese Weise wird die Verbindung zwischen dem Verschlussstück 19 und der umgebenden Deckelfläche entlastet.

Eine weitere Entlastung wird durch eine in das Verschlussstück 19 eingeprägte längliche Erhebung 36 erzielt, die sich in Richtung der ersten Flachseite 16 über die Basisebene 23, also bei dem gezeigten Ausführungsbeispiel nach oben, erhebt. Die längliche Erhebung 36 weist eine Längsachse 70 auf, die quer zu der Verbindungslinie 67 ausgerichtet ist. Weiterhin weist die längliche Erhebung 36 eine keulenartige Form mit einem randnahen Kopfabschnitt 89 und einem gegenüber dem randnahen Kopfabschnitt 89 verschmälerten Schweifabschnitt 90 auf. Der Schweifabschnitt 90 ist in einer vom Kopfabschnitt 89 weg weisenden Richtung kontinuierlich verjüngt. Der Kopfabschnitt 89 ist im zweiten Endbereich 62 angeordnet, so dass sich die längliche Erhebung 36 ausgehend von dem zweiten Endbereich 62 in Richtung des ersten Endbereichs 61 erstreckt.

Bei einem Aufwölben des Dosendeckels 11 infolge eines Druckanstiegs in der Dose bewegt sich zunächst der zentrale Bereich des Verschlussstücks 19 aufwärts. Aufgrund der versteifenden Wirkung der Erhebung 36 geht diese Bewegung des zentralen Bereichs mit einer Abwärtsbewegung des zweiten Endbereichs 62 einher. Das heißt der dem zweiten Endbereich 62 zugewandte Teil des Verschlussstücks 19 schwenkt um die Verbindungslinie 67, wodurch der Übergang zwischen dem Verschlussstück 19 und der umgebenden Deckelfläche in der Umgebung des zweiten Endbereichs 62 entlastet wird.

Ferner ist in das Verschlussstück 19 eine Verschluss-Entlastungssicke 38 eingeprägt, die sich entlang des Mikrospalts 21 erstreckt und bezüglich der ersten Flachseite 16 eine Vertiefung bildet. Das heißt die Verschluss-Entlastungssicke 38 ist in die bezüglich der länglichen Erhebung 36 entgegengesetzte Richtung geprägt. Bei dem dargestellten Ausführungsbeispiel ist die Verschluss-Entlastungssicke 38 umlaufend geschlossen und abwechselnd vom Mikrospalt 21 weg und zum Mikrospalt 21 hin gekrümmt. Die vom Mikrospalt 21 weg gekrümmten Abschnitte 95 befinden sich neben den Haltestegen 65 und gehen zwischen den Haltestegen 65 in zum Mikrospalt 21 hin gekrümmte Abschnitte 96 über. Dadurch ergibt sich in der Draufsicht ein blütenartiges Muster der Verschluss-Entlastungssicke 38. Am zweiten Endbereich 62 geht die Verschluss-Entlastungssicke 38 in den Kopfabschnitt 89 der länglichen Erhebung 36 über.

Es ist bevorzugt, dass die Verschluss-Entlastungssicke 38 bezogen auf die Basisebene 23 eine Tiefe aufweist, die höchstens so groß ist wie die Dicke der metallischen Deckelfläche 13. Die dem Rand des Verschlussstücks 19 zugewandte äußere Flanke ist vorzugsweise weniger steil als die entgegengesetzte innere Flanke.

Im Falle eines Druckanstiegs in der Dose werden die Haltestege 65 durch die Verschluss-Entlastungssicke 38 vom zentralen Bereich des Verschlussstücks 19 entkoppelt und somit vor einer unerwünschten Überlastung geschützt.

Die Erfindung stellt einen wiederverschließbaren Dosendeckel 11 bereit, der auch bei der Erstöffnung leicht zu öffnen ist und der dennoch alle Stabilitätsanforderungen für eine Pasteurisierung und Lagerung der Dose erfüllt.

### Bezugszeichenliste:

- 11: Dosendeckel
- 13: metallische Deckelfläche
- 16: erste Flachseite
- 17: zweite Flachseite
- 18: Bördelrand
- 19: Verschlussstück
- 20: Kreismittelpunkt
- 21: Mikrospalt
- 23: Basisebene
- 29: Verschließeinheit
- 30: Schwenklager
- 31: Auflagenoppe
- 33: ebener Auflageabschnitt
- 34: Auflagenoppe
- 35: Auflagenoppe
- 36: längliche Erhebung
- 37: Aufreißorgan
- 38: Verschluss-Entlastungssicke
- 39: Auflagenoppe
- 50: Höhe der Auflagenoppen
- 61: erster Endbereich
- 62: zweiter Endbereich
- 65: Haltesteg
- 67: Verbindungslinie
- 70: Längsachse
- 77: innere Druckentlastungswelle
- 78: mittlere Druckentlastungswelle
- 79: äußere Druckentlastungswelle
- 80: Unterbrechung
- 81: Wellental
- 82: Wellenberg
- 85: Tiefe des äußeren Wellentals
- 86: Tiefe des mittleren Wellentals
- 87: Tiefe des inneren Wellentals
- 89: Kopfabschnitt
- 90: Schweifabschnitt
- 95: vom Mikrospalt weg gekrümmter Abschnitt
- 96: zum Mikrospalt hin gekrümmter Abschnitt

## Patentansprüche

1. Dosendeckel (11), insbesondere für Getränkedosen, mit einer metallischen Deckelfläche (13), die eine erste Flachseite (16) und eine von der ersten Flachseite (16) weg weisende zweite Flachseite (17) aufweist, wobei in der Deckelfläche (13) eine durch einen geschlossenen Rand der Deckelfläche (13) begrenzte Öffnung ausgebildet ist, die durch ein Verschlussstück (19) der metallischen Deckelfläche (13) verschlossen ist, wobei das Verschlussstück (19) durch einen sich zumindest abschnittsweise entlang dem Rand der Deckelfläche (13) erstreckenden Mikrospalt (21) von der umgebenden Deckelfläche getrennt ist, wobei durch den Verlauf des Mikrospalts (21) eine Basisebene (23) des Verschlussstücks (19) definiert ist,
wobei ein erster Endbereich (61) des Verschlussstücks (19) über ein Schwenklager (30) mit der umgebenden Deckelfläche verbunden ist, und mit
einem auf der ersten Flachseite (16) angeordneten Aufreißorgan (37), das an einem dem Schwenklager (30) entgegengesetzten zweiten Endbereich (62) des Verschlussstücks (19) angreift, so dass durch Ziehen am Aufreißorgan (37) ein Herausschwenken des Verschlussstücks (19) aus der Basisebene (23) in Richtung der ersten Flachseite (16) ermöglicht ist, wobei der Mikrospalt (21) zwischen dem ersten Endbereich (61) und dem zweiten Endbereich (62) durch wenigstens einen Haltesteg (65) unterbrochen ist, über welchen das Verschlussstück (19) und die umgebende Deckelfläche stoffschlüssig miteinander verbunden sind,
wobei wenigstens eine Druckentlastungswelle (77, 78, 79) in die metallische Deckelfläche (13) eingeprägt ist, welche sich zumindest teilweise um die Öffnung herum erstreckt.

2. Dosendeckel nach Anspruch 1,
**dadurch gekennzeichnet,**
**dass** die Druckentlastungswelle (77, 78, 79) ein sich quer zu der Basisebene (23) erstreckendes Wellental (81) mit einem gekrümmten Querschnitt umfasst.

3. Dosendeckel nach Anspruch 1 oder 2,
**dadurch gekennzeichnet,**
**dass** die Druckentlastungswelle (77, 78, 79) bezogen auf die Basisebene (23) eine Höhe oder Tiefe (85, 86, 87) aufweist, die wenigstens die Hälfte der Dicke der metallischen Deckelfläche (13) und höchstens das Vierfache der Dicke der metallischen Deckelfläche (13) beträgt, wobei die Höhe oder Tiefe (85, 86, 87) der Druckentlastungswelle (77, 78, 79) bevorzugt mindestens so groß ist wie die Dicke der metallischen Deckelfläche (13) und höchstens das Doppelte der Dicke der metallischen Deckelfläche (13) beträgt.

4. Dosendeckel nach einem der vorstehenden Ansprüche,
**dadurch gekennzeichnet,**
**dass** die metallische Deckelfläche (13) rotationssymmetrisch ist und die radiale Ausdehnung der wenigstens einen Druckentlastungswelle (77, 78, 79), bezogen auf das Rotationszentrum (20) der metallischen Deckelfläche, wenigstens das Doppelte und höchstens das Fünffache der Dicke der metallischen Deckelfläche (13) beträgt.

5. Dosendeckel nach einem der vorstehenden Ansprüche,
**dadurch gekennzeichnet,**
**dass** die wenigstens eine Druckentlastungswelle (77, 78, 79) innerhalb der Basisebene (23) einen kreisförmigen oder kreisbogenförmigen Verlauf aufweist,
insbesondere wobei die Öffnung einen geometrischen Mittelpunkt aufweist, der mit dem Kreismittelpunkt des kreisförmigen oder kreisbogenförmigen Verlaufs der wenigstens einen Druckentlastungswelle (77, 78, 79) zusammenfällt.

6. Dosendeckel nach einem der vorstehenden Ansprüche,
**dadurch gekennzeichnet,**
**dass** wenigstens zwei, bevorzugt wenigstens drei und besonders bevorzugt genau drei Druckentlastungswellen (77, 78, 79) in die metallische Deckelfläche (13) eingeprägt sind, welche sich parallel zueinander zumindest teilweise um die Öffnung herum erstrecken,
insbesondere wobei die Beträge (85, 86, 87) der auf die Basisebene (23) bezogenen Höhe oder Tiefe der Druckentlastungswellen (77, 78, 79) zur Öffnung hin ansteigen,
wobei vorzugsweise die Bogenlängen der Druckentlastungswellen (77, 78, 79) zur Öffnung hin ansteigen.

7. Dosendeckel nach Anspruch 6,
**dadurch gekennzeichnet,**
**dass** die der Öffnung am nächsten liegende Druckentlastungswelle (77) innerhalb der Basisebene (23) einen geschlossenen kreisförmigen Verlauf aufweist und wenigstens eine weiter von der Öffnung entfernt liegende Druckentlastungswelle (78, 79) einen unterbrochenen kreisförmigen Verlauf aufweist,
insbesondere wobei die metallische Deckelfläche (13) und die Öffnung jeweilige geometrische Mittelpunkte aufweisen, die in einem Abstand zueinander angeordnet sind, wobei die wenigstens eine weiter von der Öffnung entfernt liegende Druckentlastungswelle (78, 79) eine Unterbrechung (80) des kreisförmigen Verlaufs aufweist, durch die eine Verbindungslinie der beiden geometrischen Mittelpunkte verläuft.

8. Dosendeckel (11), insbesondere für Getränkedosen, insbesondere nach
einem der vorstehenden Ansprüche, mit
einer metallischen Deckelfläche (13) mit einer ersten Flachseite (16) und einer von der ersten Flachseite (16) weg weisenden zweiten Flachseite (17), wobei in der Deckelfläche (13) eine durch einen geschlossenen Rand der Deckelfläche begrenzte Öffnung ausgebildet ist, die durch ein Verschlussstück (19) der metallischen Deckelfläche (13) verschlossen ist, wobei das Verschlussstück (19) durch einen sich zumindest abschnittsweise entlang dem Rand der Deckelfläche erstreckenden Mikrospalt (21) von der umgebenden Deckelfläche getrennt ist, wobei durch den Verlauf des Mikrospalts (21) eine Basisebene (23) des Verschlussstücks (19) definiert ist, wobei ein erster Endbereich (61) des Verschlussstücks (19) über ein Schwenklager (30) mit der umgebenden Deckelfläche verbunden ist, und mit
einem auf der ersten Flachseite (16) angeordneten Aufreißorgan (37), das an einem dem Schwenklager (30) entgegengesetzten zweiten Endbereich (62) des Verschlussstücks (19) angreift, so dass durch Ziehen am Aufreißorgan (37) ein Herausschwenken des Verschlussstücks (19) aus der Basisebene (23) in Richtung der ersten Flachseite (16) ermöglicht ist, wobei der Mikrospalt (21) zwischen dem ersten Endbereich (61) und dem zweiten Endbereich (62) durch wenigstens zwei Haltestege (65) unterbrochen ist, über welche das Verschlussstück (19) und die umgebende Deckelfläche stoffschlüssig miteinander verbunden sind,
wobei eine längliche Erhebung (36) in das Verschlussstück (19) eingeprägt ist, welche sich quer zu einer Linie (67) erstreckt, die durch zwei der wenigstens zwei Haltestege (65) und durch die längliche Erhebung (36) verläuft und sich in Richtung der ersten Flachseite (16) über die Basisebene (23) erhebt.

9. Dosendeckel nach Anspruch 8,
**dadurch gekennzeichnet,**
**dass** sich die längliche Erhebung (36) ausgehend von dem zweiten Endbereich (62) in Richtung des ersten Endbereichs (61) erstreckt und/oder
**dass** die Öffnung einen geometrischen Mittelpunkt aufweist und die längliche Erhebung (36) eine Längsachse (70) aufweist, die durch den geometrischen Mittelpunkt der Öffnung verläuft.

10. Dosendeckel nach Anspruch 8 oder 9,
**dadurch gekennzeichnet,**
**dass** die längliche Erhebung (36) bezogen auf die Basisebene (23) eine Höhe aufweist, die mindestens so groß ist wie die Dicke der metallischen Deckelfläche (13) und höchstens das Vierfache der Dicke der metallischen Deckelfläche (13) beträgt, wobei die Höhe der länglichen Erhebung (36) bevorzugt wenigstens das Eineinhalbfache der Dicke der metallischen Deckelfläche (13) und höchstens das Dreifache der Dicke der metallischen Deckelfläche (13) beträgt.

11. Dosendeckel nach einem der Ansprüche 8 bis 10,
**dadurch gekennzeichnet,**
**dass** die längliche Erhebung (36) eine Länge aufweist, die wenigstens das Fünffache der Dicke der metallischen Deckelfläche (13) und höchstens das Siebzigfache der Dicke der metallischen Deckelfläche (13) beträgt, wobei die Länge der länglichen Erhebung (36) bevorzugt wenigstens das Zwanzigfache der Dicke der metallischen Deckelfläche (13) und höchstens das Fünfzigfache der Dicke der metallischen Deckelfläche (13) beträgt und/oder dass die Öffnung eine abgerundete sechseckige Form aufweist und die längliche Erhebung (36) sich ausgehend von einem Eckbereich der Öffnung in Richtung eines entgegengesetzten Eckbereichs der Öffnung erstreckt und/oder dass die längliche Erhebung (36) eine Keulenform aufweist.

12. Dosendeckel nach einem der Ansprüche 8 bis 11,
**dadurch gekennzeichnet,**
**dass** die längliche Erhebung (36) einen randnahen Kopfabschnitt (89) und einen gegenüber dem Kopfabschnitt (89) verschmälerten Schweifabschnitt (90) aufweist,
insbesondere wobei der Schweifabschnitt (90) in einer vom Kopfabschnitt (89) weg weisenden Richtung verjüngt ist, vorzugsweise kontinuierlich.

13. Dosendeckel (11), insbesondere für Getränkedosen, insbesondere nach
einem der vorstehenden Ansprüche, mit
einer metallischen Deckelfläche (13), die eine erste Flachseite (16) und eine von der ersten Flachseite (16) weg weisende zweite Flachseite (17) aufweist, wobei in der Deckelfläche (13) eine durch einen geschlossenen Rand der Deckelfläche (13) begrenzte Öffnung ausgebildet ist, die durch ein Verschlussstück (19) der metallischen Deckelfläche (13) verschlossen ist, wobei das Verschlussstück (19) durch einen sich zumindest abschnittsweise entlang dem Rand der Deckelfläche (13) erstreckenden Mikrospalt (21) von der umgebenden Deckelfläche getrennt ist,
wobei ein erster Endbereich (61) des Verschlussstücks (19) über ein Schwenklager (30) mit der umgebenden Deckelfläche verbunden ist, und mit
einem auf der ersten Flachseite (16) angeordneten Aufreißorgan (37), das an einem dem Schwenklager (30) entgegengesetzten zweiten Endbereich (61) des Verschlussstücks (19) angreift, so dass durch Ziehen am Aufreißorgan (37) ein Herausschwenken des Verschlussstücks (19) aus der durch die Öffnung definierten Basisebene (23) in Richtung der ersten Flachseite (16) ermöglicht ist, wobei
der Mikrospalt (21) zwischen dem ersten Endbereich (61) und dem zweiten Endbereich (62) durch wenigstens einen Haltesteg (65) unterbrochen ist, über welchen das Verschlussstück (19) und die umgebende Deckelfläche stoffschlüssig miteinander verbunden sind,
wobei eine Verschluss-Entlastungssicke (38) in das Verschlussstück (19) eingeprägt ist, die sich entlang dem Rand der Öffnung zumindest an dem wenigstens einen Haltesteg (65) vorbei erstreckt.

14. Dosendeckel nach Anspruch 13,
**dadurch gekennzeichnet,**
**dass** die Verschluss-Entlastungssicke (38) im Bereich des Haltestegs (65) vom Rand weg gekrümmt ist,
insbesondere wobei der Mikrospalt (21) zwischen dem ersten Endbereich (61) und dem zweiten Endbereich (62) durch mehrere Haltestege (65) unterbrochen ist, über welche das Verschlussstück (19) und die umgebende Deckelfläche stoffschlüssig miteinander verbunden sind, wobei sich die Verschluss-Entlastungssicke (38) an allen Haltestegen (65) vorbei erstreckt und im Bereich jedes Haltestegs (65) vom Rand weg gekrümmt ist, wobei vorzugsweise die Verschluss-Entlastungssicke (38) im Bereich zwischen zwei aufeinanderfolgenden Haltestegen (65) zum Rand hin gekrümmt ist.

15. Dosendeckel nach Anspruch 13 oder 14,
**dadurch gekennzeichnet,**
**dass** die Verschluss-Entlastungssicke (38) bezogen auf die Basisebene (23) eine Höhe oder Tiefe aufweist, die höchstens das Eineinhalbfache der Dicke der metallischen Deckelfläche (13) beträgt, wobei die Höhe oder Tiefe der Verschluss-Entlastungssicke (38) bevorzugt höchstens so groß ist wie die Dicke der metallischen Deckelfläche (13)
und/oder dass die Verschluss-Entlastungssicke (38) eine erste, dem Rand der Deckelfläche zugewandte Flanke und eine zweite, dem Rand der Deckelfläche abgewandte Flanke aufweist, wobei die zweite Flanke steiler ist als die erste Flanke.

## Claims

1. A can end (11), in particular for beverage cans, comprising
a metallic end surface (13) that has a first flat side (16) and a second flat side (17) facing away from the first flat side (16), wherein an opening is formed in the end surface (13), which opening is bounded by a closed margin of the end surface (13) and closed by a closure piece (19) of the metallic end surface (13), wherein the closure piece (19) is separated from the surrounding end surface by a microgap (21) extending at least sectionally along the margin of the end surface (13), wherein a base plane (23) of the closure piece (19) is defined by the course of the microgap (21), wherein a first end region (61) of the closure piece (19) is connected to the surrounding end surface via a pivot bearing (30); and
a tear-open member (37) that is arranged at the first flat side (16) and that engages at a second end region (62) of the closure piece (19), said second end region (62) being opposite the pivot bearing (30), so that a pivoting of the closure piece (19) out of the base plane (23) in the direction of the first flat side (16) is made possible by pulling at the tear-open member (37),
wherein the microgap (21) is interrupted between the first end region (61) and the second end region (62) by at least one holding web (65) via which the closure piece (19) and the surrounding end surface are connected to one another in a materially bonded manner,
wherein at least one pressure relief wave (77, 78, 79) is embossed into the metallic end surface (13) and extends at least partly around the opening.

2. A can end according to claim 1,
**characterized in that** the pressure relief wave (77, 78, 79) comprises a wave trough (81) having a curved cross-section and extending transversely to the base plane (23).

3. A can end according to claim 1 or 2,
**characterized in that** the pressure relief wave (77, 78, 79) has, with respect to the base plane (23), a height or depth (85, 86, 87) that is at least half the thickness of the metallic end surface (13) and at most four times the thickness of the metallic end surface (13), with the height or depth (85, 86, 87) of the pressure relief wave (77, 78, 79) preferably being at least as great as the thickness of the metallic end surface (13) and at most twice the thickness of the metallic end surface (13).

4. A can end according to any one of the preceding claims,
**characterized in that** the metallic end surface (13) is rotationally symmetrical and the radial extent of the at least one pressure relief wave (77, 78, 79), with respect to the center of rotation (20) of the metallic end surface, is at least twice and at most five times the thickness of the metallic end surface (13).

5. A can end according to any one of the preceding claims,
**characterized in that** the at least one pressure relief wave (77, 78, 79) has a circular or arcuate course within the base plane (23),
in particular wherein the opening has a geometric center that coincides with the circle center of the circular or arcuate course of the at least one pressure relief wave (77, 78, 79).

6. A can end according to any one of the preceding claims,
**characterized in that** at least two, preferably at least three and particularly preferably exactly three pressure relief waves (77, 78, 79) are embossed into the metallic end surface (13) and extend parallel to one another at least partly around the opening,
in particular wherein the magnitudes (85, 86, 87) of the height or depth of the pressure relief waves (77, 78, 79) related to the base plane (23) increase toward the opening,
wherein preferably the arc lengths of the pressure relief waves (77, 78, 79) increase toward the opening.

7. A can end according to claim 6,
**characterized in that** the pressure relief wave (77) disposed closest to the opening has a closed circular course within the base plane (23) and at least one pressure relief wave (78, 79) disposed further away from the opening has an interrupted circular course,
in particular wherein the metallic end surface (13) and the opening have respective geometric centers that are arranged at a distance from one another, with the at least one pressure relief wave (78, 79) disposed further away from the opening having an interruption (80) of the circular course, through which interruption a connection line of the two geometric centers extends.

8. A can end (11), in particular for beverage cans, in particular according to any one of the preceding claims, comprising
a metallic end surface (13) having a first flat side (16) and a second flat side (17) facing away from the first flat side (16), wherein an opening is formed in the end surface (13), which opening is bounded by a closed margin of the end surface and closed by a closure piece (19) of the metallic end surface (13), wherein the closure piece (19) is separated from the surrounding end surface by a microgap (21) extending at least sectionally along the margin of the end surface, wherein a base plane (23) of the closure piece (19) is defined by the course of the microgap (21), wherein a first end region (61) of the closure piece (19) is connected to the surrounding end surface via a pivot bearing (30); and
a tear-open member (37) that is arranged at the first flat side (16) and that engages at a second end region (62) of the closure piece (19), said second end region (62) being opposite the pivot bearing (30), so that a pivoting of the closure piece (19) out of the base plane (23) in the direction of the first flat side (16) is made possible by pulling at the tear-open member (37),
wherein the microgap (21) is interrupted between the first end region (61) and the second end region (62) by at least two holding webs (65) via which the closure piece (19) and the surrounding end surface are connected to one another in a materially bonded manner,
wherein an elongate elevated portion (36) is embossed into the closure piece (19), said elongate elevated portion (36) extending transversely to a line (67) that extends through two of the at least two holding webs (65) and through the elongate elevated portion (36) and rising above the base plane (23) in the direction of the first flat side (16).

9. A can end according to claim 8, **characterized**
**in that** the elongate elevated portion (36) extends, starting from the second end region (62), in the direction of the first end region (61) and/or
**in that** the opening has a geometric center and the elongate elevated portion (36) has a longitudinal axis (70) that extends through the geometric center of the opening.

10. A can end according to any one of the claims 8 or 9,
**characterized in that**
the elongate elevated portion (36) has, with respect to the base plane (23), a height that is at least as great as the thickness of the metallic end surface (13) and at most four times the thickness of the metallic end surface (13), with the height of the elongate elevated portion (36) preferably being at least one and a half times the thickness of the metallic end surface (13) and at most three times the thickness of the metallic end surface (13).

11. A can end according to any one of the claims 8 to 10, **characterized**
**in that** the elongate elevated portion (36) has a length that is at least five times the thickness of the metallic end surface (13) and at most seventy times the thickness of the metallic end surface (13), with the length of the elongate elevated portion (36) preferably being at least twenty times the thickness of the metallic end surface (13) and at most fifty times the thickness of the metallic end surface (13) and/or
**in that** the opening has a rounded hexagonal shape and the elongate elevated portion (36) extends, starting from a corner region of the opening, in the direction of an opposite corner region of the opening and/or
**in that** the elongate elevated portion (36) has a club shape.

12. A can end according to any one of the claims 8 to 11,
**characterized in that** the elongate elevated portion (36) has a head section (89) close to the margin and a tail section (90) that is narrowed with respect to the head section (89),
in particular wherein the tail section (90) is tapered, preferably continuously, in a direction facing away from the head section (89).

13. A can end (11), in particular for beverage cans, in particular according to any one of the preceding claims, comprising
a metallic end surface (13) that has a first flat side (16) and a second flat side (17) facing away from the first flat side (16), wherein an opening is formed in the end surface (13), which opening is bounded by a closed margin of the end surface (13) and closed by a closure piece (19) of the metallic end surface (13), wherein the closure piece (19) is separated from the surrounding end surface by a microgap (21) extending at least sectionally along the margin of the end surface (13), wherein a first end region (61) of the closure piece (19) is connected to the surrounding end surface via a pivot bearing (30); and
a tear-open member (37) that is arranged at the first flat side (16) and that engages at a second end region (62) of the closure piece (19), said second end region (62) being opposite the pivot bearing (30), so that a pivoting of the closure piece (19) out of the base plane (23) defined by the opening in the direction of the first flat side (16) is made possible by pulling at the tear-open member (37),
wherein the microgap (21) is interrupted between the first end region (61) and the second end region (62) by at least one holding web (65) via which the closure piece (19) and the surrounding end surface are connected to one another in a materially bonded manner,
wherein a closure relief bead (38) is embossed into the closure piece (19) and extends along the margin of the opening at least past the at least one holding web (65).

14. A can end according to claim 13,
**characterized in that** the closure relief bead (38) is curved away from the margin in the region of the holding web (65),
in particular wherein the microgap (21) is interrupted between the first end region (61) and the second end region (62) by a plurality of holding webs (65) via which the closure piece (19) and the surrounding end surface are connected to one another in a materially bonded manner, with the closure relief bead (38) extending past all the holding webs (65) and being curved away from the margin in the region of each holding web (65),
wherein preferably the closure relief bead (38) is curved toward the margin in the region between two consecutive holding webs (65).

15. A can end according to any one of the claims 13 or 14, **characterized**
**in that** the closure relief bead (38) has, with respect to the base plane (23), a height or depth that is at most one and a half times the thickness of the metallic end surface (13), with the height or depth of the closure relief bead (38) preferably being at most as great as the thickness of the metallic end surface (13) and/or
**in that** the closure relief bead (38) has a first flank facing the margin of the end surface and a second flank facing away from the margin of the end surface, with the second flank being steeper than the first flank.

## Revendications

1. Couvercle (11) de boîte, en particulier pour des boîtes à boissons, présentant une surface (13) de couvercle métallique, qui présente une première face plate (16) et une seconde face plate (17) orientée à l'opposé de la première face plate (16), une ouverture, limitée par un bord fermé de la surface (13) de couvercle, étant réalisée dans la surface (13) de couvercle, laquelle ouverture étant fermée par une pièce d'obturation (19) de la surface (13) de couvercle métallique, la pièce d'obturation (19) étant séparée de la surface de couvercle qui l'entoure par une microfente (21) s'étendant au moins par sections le long du bord de la surface (13) de couvercle, un plan de base (23) de la pièce d'obturation (19) étant défini par le tracé de la microfente (21),
une première zone d'extrémité (61) de la pièce d'obturation (19) étant reliée à la surface de couvercle qui l'entoure par l'intermédiaire d'un palier pivotant (30) et présentant
un organe à déchirer (37), agencé sur la première face plate (16), qui est en contact avec une seconde zone d'extrémité (62), opposée au palier pivotant (30), de la pièce d'obturation (19) de telle sorte que par traction sur l'organe à déchirer (37), un pivotement de la pièce d'obturation (19) hors du plan de base (23) en direction de la première face plate (16) est rendu possible, la microfente (21) entre la première zone d'extrémité (61) et la seconde zone d'extrémité (62) étant interrompue par au moins une entretoise de maintien (65) par l'intermédiaire de laquelle la pièce d'obturation (19) et la surface de couvercle qui l'entoure sont reliées l'une à l'autre par liaison de matière,
au moins une onde de décharge de pression (77, 78, 79), qui s'étend au moins partiellement autour de l'ouverture, étant estampée dans la surface (13) de couvercle métallique.

2. Couvercle de boîte selon la revendication 1,
**caractérisé en ce que** l'onde de décharge de pression (77, 78, 79) comprend un creux (81) d'onde présentant une section transversale incurvée s'étendant transversalement par rapport au plan de base (23).

3. Couvercle de boîte selon la revendication 1 ou 2,
**caractérisé en ce que** l'onde de décharge de pression (77, 78, 79) présente, par rapport au plan de base (23), une hauteur ou une profondeur (85, 86, 87) qui représente au moins la moitié de l'épaisseur de la surface (13) de couvercle métallique et au plus le quadruple de l'épaisseur de la surface (13) de couvercle métallique, la hauteur ou la profondeur (85, 86, 87) de l'onde de décharge de pression (77, 78, 79) étant de préférence au moins aussi grande que l'épaisseur de la surface (13) de couvercle métallique et représentant au plus le double de l'épaisseur de la surface (13) de couvercle métallique.

4. Couvercle de boîte selon l'une des revendications précédentes,
**caractérisé en ce que** la surface (13) de couvercle métallique présente une symétrie de rotation et l'extension radiale de ladite au moins une onde de décharge de pression (77, 78, 79) représente, par rapport au centre de rotation (20) de la surface de couvercle métallique, au moins le double et au plus le quintuple de l'épaisseur de la surface (13) de couvercle métallique.

5. Couvercle de boîte selon l'une des revendications précédentes,
**caractérisé en ce que** ladite au moins une onde de décharge de pression (77, 78, 79) présente, dans le plan de base (23), un tracé circulaire ou en forme d'arc de cercle,
en particulier, l'ouverture présentant un centre géométrique qui coïncide avec le centre de cercle du tracé circulaire ou en forme d'arc de cercle de ladite au moins une onde de décharge de pression (77, 78, 79).

6. Couvercle de boîte selon l'une des revendications précédentes,
**caractérisé**
**en ce qu'**au moins deux, de préférence au moins trois et de manière particulièrement préférée exactement trois ondes de décharge de pression (77, 78, 79), qui s'étendent parallèlement les unes aux autres au moins partiellement autour de l'ouverture, sont estampées dans la surface (13) de couvercle métallique,
en particulier, les amplitudes (85, 86, 87) de la hauteur ou de la profondeur, se rapportant au plan de base (23), des ondes de décharge de pression (77, 78, 79) augmentant vers l'ouverture,
de préférence, les longueurs d'arc des ondes de décharge de pression (77, 78, 79) augmentant vers l'ouverture.

7. Couvercle de boîte selon la revendication 6,
**caractérisé en ce que** l'onde de décharge de pression (77) la plus proche de l'ouverture présente, dans le plan de base (23), un tracé circulaire fermé et au moins une onde de décharge de pression (78, 79) située plus loin de l'ouverture présente un tracé circulaire interrompu.
en particulier, la surface (13) de couvercle métallique et l'ouverture présentant à chaque fois des centres géométriques qui sont agencés à une certaine distance l'un de l'autre, ladite au moins une onde de décharge de pression (78, 79) située plus loin de l'ouverture présentant une interruption (80) du tracé circulaire à travers laquelle s'étend une ligne de jonction des deux centres géométriques.

8. Couvercle (11) de boîte, en particulier pour des boîtes à boisson, en particulier selon l'une des revendications précédentes, présentant
une surface (13) de couvercle métallique présentant une première face plate (16) et une seconde face plate (17) orientée à l'opposé de la première face plate (16), une ouverture, limitée par un bord fermé de la surface de couvercle, étant réalisée dans la surface (13) de couvercle, laquelle ouverture étant fermée par une pièce d'obturation (19) de la surface (13) de couvercle métallique, la pièce d'obturation (19) étant séparée de la surface de couvercle qui l'entoure par une microfente (21) s'étendant au moins par sections le long du bord de la surface de couvercle, un plan de base (23) de la pièce d'obturation (19) étant défini par le tracé de la microfente (21),
une première zone d'extrémité (61) de la pièce d'obturation (19) étant reliée à la surface de couvercle qui l'entoure par l'intermédiaire d'un palier pivotant (30) et présentant
un organe à déchirer (37), agencé sur la première face plate (16), qui est en contact avec une seconde zone d'extrémité (62), opposée au palier pivotant (30), de la pièce d'obturation (19) de telle sorte que par traction sur l'organe à déchirer (37), un pivotement de la pièce d'obturation (19) hors du plan de base (23) en direction de la première face plate (16) est rendu possible, la microfente (21) entre la première zone d'extrémité (61) et la seconde zone d'extrémité (62) étant interrompue par au moins deux entretoises de maintien (65) par l'intermédiaire desquelles la pièce d'obturation (19) et la surface de couvercle qui l'entoure sont reliées l'une à l'autre par liaison de matière,
une élévation longitudinale (36) étant estampée dans la pièce d'obturation (19), laquelle élévation s'étendant transversalement par rapport à une ligne (67) qui s'étend à travers deux desdites au moins deux entretoises de maintien (65) et à travers l'élévation longitudinale (36) et s'élève en direction de la première face plate (16) au-dessus du plan de base (23).

9. Couvercle de boîte selon la revendication 8,
**caractérisé en ce que** l'élévation longitudinale (36) s'étend, partant de la seconde zone d'extrémité (62), en direction de la première zone d'extrémité (61) et/ou **en ce que** l'ouverture présente un centre géométrique et l'élévation longitudinale (36) présente un axe longitudinal (70) qui s'étend à travers le centre géométrique de l'ouverture.

10. Couvercle de boîte selon la revendication 8 ou 9,
**caractérisé en ce que** l'élévation longitudinale (36) présente, par rapport au plan de base (23), une hauteur qui est au moins aussi grande que l'épaisseur de la surface (13) de couvercle métallique et représente au plus le quadruple de l'épaisseur de la surface (13) de couvercle métallique, la hauteur de l'élévation longitudinale (36) représentant de préférence au moins une fois et demie l'épaisseur de la surface (13) de couvercle métallique et au plus le triple de l'épaisseur de la surface (13) de couvercle métallique.

11. Couvercle de boîte selon l'une des revendications 8 à 10,
**caractérisé en ce que** l'élévation longitudinale (36) présente une longueur qui représente au moins le quintuple de l'épaisseur de la surface (13) de couvercle métallique et au plus soixante-dix fois l'épaisseur de la surface (13) de couvercle métallique, la longueur de l'élévation longitudinale (36) représentant de préférence au moins vingt fois l'épaisseur de la surface (13) de couvercle métallique et au plus cinquante fois l'épaisseur de la surface (13) de couvercle métallique et/ou **en ce que** l'ouverture présente une forme hexagonale arrondie et l'élévation longitudinale (36) s'étend, partant d'un angle de l'ouverture, en direction d'un angle opposé de l'ouverture,
et/ou **en ce que** l'élévation longitudinale (36) présente une forme de lobe.

12. Couvercle de boîte selon l'une des revendications 8 à 11,
**caractérisé en ce que** l'élévation longitudinale (36) présente une section de tête (89) proche du bord et une section de queue (90) plus étroite par rapport à la section de tête (89),
en particulier la section de queue (90) se rétrécissant dans un sens orienté à l'opposé de la section de tête (89), de préférence en continu.

13. Couvercle (11) de boîte, en particulier pour des boîtes à boisson, en particulier selon l'une des revendications précédentes, présentant
une surface (13) de couvercle métallique qui présente une première face plate (16) et une seconde face plate (17) orientée à l'opposé de la première face plate (16), une ouverture, limitée par un bord fermé de la surface (13) de couvercle, étant réalisée dans la surface (13) de couvercle, laquelle ouverture étant fermée par une pièce d'obturation (19) de la surface (13) de couvercle métallique, la pièce d'obturation (19) étant séparée de la surface de couvercle qui l'entoure par une microfente (21) s'étendant au moins par sections le long du bord de la surface (13) de couvercle,
une première zone d'extrémité (61) de la pièce d'obturation (19) étant reliée à la surface de couvercle qui l'entoure par l'intermédiaire d'un palier pivotant (30) et présentant
un organe à déchirer (37), agencé sur la première face plate (16), qui est en contact avec une seconde zone d'extrémité (62), opposée au palier pivotant (30), de la pièce d'obturation (19) de telle sorte que par traction sur l'organe à déchirer (37), un pivotement de la pièce d'obturation (19) hors du plan de base (23) défini par l'ouverture en direction de la première face plate (16) est rendu possible,
la microfente (21) entre la première zone d'extrémité (62) et la seconde zone d'extrémité (62) étant interrompue par au moins une entretoise de maintien (65) par l'intermédiaire de laquelle la pièce d'obturation (19) et la surface de couvercle qui l'entoure sont reliées l'une à l'autre par liaison de matière,
une moulure de décharge (38) d'obturation étant estampée dans la pièce d'obturation (19), laquelle moulure s'étendant le long du bord de l'ouverture au moins au-delà de ladite au moins une entretoise de maintien (65).

14. Couvercle de boîte selon la revendication 13,
**caractérisé en ce que** la moulure de décharge (38) d'obturation est incurvée à l'opposé du bord dans la zone de l'entretoise de maintien (65),
en particulier, la microfente (21) entre la première zone d'extrémité (61) et la seconde zone d'extrémité (62) étant interrompue par plusieurs entretoises de maintien (65) par l'intermédiaire desquelles la pièce d'obturation (19) et la surface de couvercle qui l'entoure sont reliées l'une à l'autre par liaison de matière, la moulure de décharge (38) d'obturation s'étendant au-delà de toutes les entretoises de maintien (65) et étant incurvée à l'opposé du bord dans la zone de chaque entretoise de maintien (65),
de préférence, la moulure de décharge (38) d'obturation étant incurvée vers le bord dans la zone entre deux entretoises de maintien (65) successives.

15. Couvercle de boîte selon la revendication 13 ou 14,
**caractérisé en ce que** la moulure de décharge (38) d'obturation présente, par rapport au plan de base (23), une hauteur ou une profondeur qui représente au plus une fois et demie l'épaisseur de la surface (13) de couvercle métallique, la hauteur ou la profondeur de la moulure de décharge (38) d'obturation étant de préférence au plus aussi grande que l'épaisseur de la surface (13) de couvercle métallique,
et/ou **en ce que** la moulure de décharge (38) d'obturation présente un premier flanc orienté vers le bord de la surface de couvercle et un second flanc orienté à l'opposé du bord de la surface de couvercle, le second flanc étant plus raide que le premier flanc.
